# EUROPÄISCHE PATENTANMELDUNG

(11) **EP 4 779 116 A1**
(43) Veröffentlichungstag der Anmeldung: **22.07.2026**
(21) Anmeldenummer: 26151816.1
(22) Anmeldetag: 14.01.2026
(51) Int. Cl.: E06B 3/28, E06B 3/663, E06B 5/12

(54) **ISOLIERGLASELEMENT FÜR EINE GEBÄUDE-FASSADE ODER EINE GEBÄUDE-INNENRAUMGESTALTUNG UND GEBÄUDE MIT EINEM SOLCHEN ISOLIERGLASELEMENT**

(30) Priorität: 16.01.2025 DE 102025101476
(71) Anmelder: Bollinger + Grohmann Consulting GmbH, 60327 Frankfurt am Main (DE)
(72) Erfinder: Tarazi, Frank, 63877 Sailauf (DE); Freund, Alexander, 64853 Otzberg (DE)
(74) Vertreter: Meissner Bolte Partnerschaft mbB

(57) **Zusammenfassung**

Es wird ein Isolierglaselement (100, 200, 300, 400) für eine Gebäude-Fassade oder eine Gebäude-Innenraumgestaltung vorgeschlagen. Das Isolierglaselement (100, 200, 300, 400) umfasst eine erste Glasscheibe (12), die eine Außenseite bildet, und eine zweite Glasscheibe (14), die parallel zur ersten Glasscheibe (12) angeordnet ist und eine Innenseite bildet. Zwischen den beiden Glasscheiben (12, 14) ist ein umlaufender Abstandhalter (18) angeordnet, der diese voneinander beabstandet, und eine Randverklebung (16), die die beiden Glasscheiben (12, 14) sowie den Abstandhalter (18) miteinander verbindet. Die erste Glasscheibe (12), die zweite Glasscheibe (14) und der Abstandhalter (18) definieren einen ersten Innenraum (20), der ein abgeschlossenes Gasvolumen umfasst. Erfindungsgemäß ist das Isolierglaselement (100, 200, 300, 400) mit einer Prallglasscheibe (60) ausgestattet, die parallel zur ersten und zweiten Glasscheibe (12, 14) angeordnet ist. Ein Prall-Abstandhalter (62) ist in einem Randbereich zwischen der ersten oder zweiten Glasscheibe (12, 14) und der Prallglasscheibe (60) zumindest abschnittsweise angeordnet, sodass die erste oder zweite Glasscheibe (12, 14) mit der Prallglasscheibe (60) und dem Prall-Abstandhalter (62) einen zweiten Innenraum (64) definiert, der ein zweites Gasvolumen umfasst.

## Beschreibung

Die Erfindung betrifft ein Isolierglaselement für eine Gebäude-Fassade oder eine Gebäude-Innenraumgestaltung und ein Gebäude mit einem solchen Isolierglaselement.

Isolierglaselemente bestehen üblicherweise aus mindestens zwei Glasscheiben, die durch einen Abstandhalter voneinander beabstandet und über eine Randverklebung hermetisch miteinander verbunden sind. Das dazwischenliegende Gasvolumen ist abgeschlossen, was zu einer mechanischen Kopplung der Glasscheiben führt. Diese Kopplung ermöglicht es, dass bei einer Belastung einer der Glasscheiben die anderen Glasscheiben durch das eingeschlossene Gasvolumen ebenfalls am Lastabtrag beteiligt werden. Neben der thermischen Isolierung bieten Isolierglaselemente daher auch eine hohe Stabilität und Widerstandsfähigkeit gegen äußere Belastungen wie Winddruck, Temperaturschwankungen oder Änderungen der Höhenlage.

Ein weiteres Einsatzgebiet von Isolierglaselementen ist ihre Integration in spezielle Anwendungen, wie beispielsweise in Fassaden oder Innenräume, die zusätzlichen Anforderungen genügen müssen. In Sporträumen oder Hallen, in denen mechanische Einwirkungen durch Anprall von Personen oder Gegenständen auftreten können, genügt ein konventionelles Isolierglaselement den spezifischen Anforderungen nicht. Eine innenseitig angebrachte zusätzliche Glasscheibe, die als Prallglasscheibe dient, ist in solchen Anwendungen erforderlich.

Prallglasscheiben in Sporträumen oder Hallen müssen zwei zentrale Anforderungen erfüllen. Erstens müssen sie mechanisch belastbar sein, um Anprallkräfte zu absorbieren, ohne zu zerbrechen oder Schäden an Personen oder Gegenständen zu verursachen. Gleichzeitig sollte die zusätzliche Glasscheibe nicht die Transparenz des Gesamtsystems beeinträchtigen, da Sporträume häufig von Tageslicht profitieren sollen.

Um diesen Anforderungen gerecht zu werden, werden Prallglasscheiben im Stand der Technik üblicherweise in speziellen Rahmen oder Halterungssystemen gelagert. Diese Rahmen oder Halterungssysteme sind notwendig, um die Prallglasscheibe mechanisch und flexibel zu halten, sodass auftretende Kräfte beispielsweise einer auftreffenden Person durch Nachgiebigkeit oder federnde Elemente abgeleitet und somit für das System und für die auftreffende Person reduziert werden können. Die Rahmenkonstruktion führt jedoch zu mehreren Nachteilen. Sie beeinträchtigt die ästhetische Wirkung, erhöht die Produktions- und Installationskosten und erschwert die Reinigung, da sich zwischen den einzelnen Glasschichten häufig schwer zugängliche Bereiche bilden.

Im Stand der Technik wird die innenseitige Verglasung von Prallglasscheiben typischerweise durch Rahmenkonstruktionen realisiert. Diese bestehen aus punktgehaltenen oder linienförmigen Halterungen, die eine flexible Lagerung der Prallglasscheibe ermöglichen sollen. Oft kommen dabei aufwendige Mechanismen wie federnde Elemente oder elastische Lagerungen zum Einsatz, die darauf abzielen, die mechanischen Belastungen und Kräfte beim Anprall zu reduzieren.

Diese Ansätze sind jedoch nicht ohne Probleme. Rahmenkonstruktionen erfordern zusätzliche Bauteile, die nicht nur die Herstellungskosten erhöhen, sondern auch die Reinigung erschweren. Dies ist insbesondere bei großflächigen Verglasungen ein signifikanter Nachteil, da Schmutzansammlungen zwischen den einzelnen Glasschichten schwer zugänglich und nur mit großem Aufwand zu entfernen sind. Zudem führen die eingesetzten Mechanismen häufig zu optischen Beeinträchtigungen, die der gewünschten klaren und ästhetischen Wirkung von Ganzglas-Lösungen entgegenstehen.

Prallglasscheiben dienen dazu, mechanische Belastungen, die durch einen Aufprall entstehen, gezielt zu reduzieren und abzufangen. Insbesondere in Sporthallen oder ähnlichen Räumlichkeiten, in denen Personen oder Gegenstände wie Bälle gegen die Glasflächen prallen können, trägt die Prallglasscheibe durch ihre nachgiebige Konstruktion dazu bei, die Aufprallkräfte abzuschwächen. Dadurch wird das Verletzungsrisiko für anprallende Personen erheblich reduziert, da die entstehende Energie des Aufpralls nicht im selben Maß an die Person zurückgegeben wird, wie es bei einem herkömmlichen Isolierglaselement der Fall wäre. Im Vergleich zu normalen Isolierglaselementen bietet die erfindungsgemäß gelagerte Prallglasscheibe somit eine deutlich verbesserte Sicherheit und Belastbarkeit, ohne dabei auf Transparenz oder ästhetische Wirkung zu verzichten.

Eine Aufgabe der Erfindung besteht darin, ein Isolierglaselement bereitzustellen, das für den Einsatz in Gebäudefassaden oder bei der Innenraumgestaltung geeignet ist. Dabei sollen insbesondere Anforderungen an mechanische Belastbarkeit erfüllt werden, wie sie in Sporträumen oder Hallen auftreten. Ziel ist es, eine transparente Prallschutzwand zu schaffen, die eine Lastübertragung auf das Isolierglas und die Kräfte auf die anprallende Person bei einem Anprall minimiert und ohne zusätzliche Rahmenkonstruktionen auskommt. Die erfindungsgemäße Ausführung des Isolierglaselements kann vorzugsweise zusätzlich oder alternativ zu einer Verwendung als Prallschutzwand der Verbesserung des Schallschutzes gegen Außenlärm oder der Reduktion von Lärmemissionen vom Innenraum in den Außenraum verwendet werden. Eine raumakustische Wirkung durch Schallabsorption ist aufgrund der Konstruktion des Isolierglaselements vor allem im tieffrequenten Bereich besonders bevorzugt.

Das Isolierglaselement gemäß Anspruch 1 ist für den Einsatz in einer Gebäude-Fassade oder einer Gebäude-Innenraumgestaltung ausgelegt. Es umfasst aus einer ersten Glasscheibe, die die Außenseite bildet, und einer parallel dazu angeordneten zweiten Glasscheibe, die die Innenseite bildet. Zwischen der ersten und zweiten Glasscheibe ist ein umlaufender Abstandhalter angeordnet, der die beiden Glasscheiben voneinander beabstandet. Eine Randverklebung verbindet den Abstandhalter, die erste Glasscheibe und die zweite Glasscheibe miteinander. Diese Konstruktion definiert einen ersten Innenraum, der ein abgeschlossenes Gasvolumen umfasst. Dieses Gasvolumen koppelt die Glasscheiben mechanisch miteinander, sodass bei einer Belastung einer der Glasscheiben die anderen Glasscheiben über das eingeschlossene Gasvolumen gekoppelt sind und an einem Lastabtrag beteiligt sind.

Erfindungsgemäß ist das Isolierglaselement mit einer zusätzlichen Prallglasscheibe ausgestattet, die parallel zu der ersten und zweiten Glasscheibe angeordnet ist. Ein Prall-Abstandhalter ist in einem Randbereich zwischen der ersten oder zweiten Glasscheibe und der Prallglasscheibe zumindest abschnittsweise angeordnet. Die erste oder zweite Glasscheibe, die Prallglasscheibe und der Prall-Abstandhalter definieren einen zweiten Innenraum, der ein zweites Gasvolumen umfasst. Dieses zweite Gasvolumen ist zumindest abschnittsweise mit einem Außen- oder Innenraum des Gebäudes kommunizierend verbunden. Dadurch wird eine mechanische Entkopplung der Prallglasscheibe erreicht, sodass bei einer Belastung der Prallglasscheibe die anderen Glasscheiben entkoppelt sind und an einem Lastabtrag nicht beteiligt sind. Diese Anordnung reduziert die Krafteinwirkung auf anprallende Personen und kann bevorzugt auch eine schalldämmende Wirkung haben.

Das Isolierglaselement bezeichnet eine Anordnung aus mindestens zwei Glasscheiben, die über einen Abstandhalter und eine Randverklebung miteinander verbunden sind. Es wird insbesondere in Gebäudefassaden und Innenraumgestaltungen eingesetzt, wo es neben der thermischen Isolierung und Stabilität auch optische und akustische Anforderungen erfüllen muss.

Eine Gebäude-Fassade oder eine Gebäude-Innenraumgestaltung beschreibt bauliche Konstruktionen, die entweder Teil der äußeren Gebäudehülle oder der Inneneinrichtung eines Gebäudes sind. Solche Konstruktionen sind besonders in Bereichen mit erhöhten mechanischen und akustischen Anforderungen relevant, wie beispielsweise in Sporträumen oder Hallen.

Bei der Abgrenzung von Sporträumen, insbesondere in Sporthallen, sind spezifische Anforderungen an die Transparenz, mechanische Belastbarkeit und teilweise auch eine akustische Dämpfung zu berücksichtigen. Eine transparente Prallschutzwand ermöglicht es, Sportbereiche sichtbar und lichtdurchflutet zu gestalten, während sie gleichzeitig Schutz vor mechanischen Einwirkungen wie Anprallen von Bällen oder Schutz für anprallende Personen bietet und somit deren Verletzungsrisiko verringert. Herkömmliche Systeme mit Rahmenkonstruktionen erfüllen diese Anforderungen nur eingeschränkt und beeinträchtigen häufig die Ästhetik sowie die Funktionalität durch komplizierte Reinigungsmechanismen.

Durch diese Entkopplung kann alternativ oder zusätzlich zu den oben beschriebenen Eigenschaften auch erreicht werden, dass neben der Übertragung der auf die Prallglasscheibe einwirkenden mechanischen Belastungen auf die übrigen Glasschichten auch , eine Ausbreitung von Schwingungen und Schallwellen über die Glasschichten hinweg verhindert wird. Diese mechanische Entkopplung und das durch die erfindungsgemäße Anordnung des Randverbundes stark unterschiedliche Schwingungsverhalten der Schichten reduziert bei dieser Anwendung nicht nur die auf die anderen Scheiben und die anprallende Person wirkenden Kräfte, sondern auch die Schallweiterleitung.

Die dadurch erreichten schallisolierenden Eigenschaften des Isolierglaselements können von Bedeutung in Anwendungen wie Sporthallen oder anderen Bereichen mit erhöhten Anforderungen an die Akustik sein. Schallwellen werden durch die Entkopplung effektiv gedämpft, wodurch der Schallpegel im Raum verringert und eine angenehmere akustische Umgebung geschaffen werden kann. Je nach Anordnung der Prallglasscheibe am Isolierglaselement kann die schallisolierende Wirkung dabei gezielt so ausgelegt werden, dass sie bevorzugt Schall von außen oder von innen dämpft.

Das erfindungsgemäße Isolierglaselement bietet somit vorzugsweise eine kombinierte Lösung, die mechanische Belastbarkeit und Nachgiebigkeit mit einer Schallisolierung verbindet und durch den Verzicht auf aufwendige Rahmenkonstruktionen eine optisch ansprechende und funktionale Ganzglas-Lösung ermöglicht.

Das erfindungsgemäße Isolierglaselement ist vorzugsweise so konzipiert, dass es die Anforderungen der deutschen Norm DIN 18032-7:2020-09 erfüllt. Diese Norm definiert spezifische Anforderungen an Prallschutzwandsysteme in Sporthallen und Mehrzweckräumen, einschließlich mechanischer Belastbarkeit und Nachgiebigkeit.

Der Test zur Erfüllung der Norm umfasst eine mechanische Prüfung, bei der ein definiertes Prüfgerät eingesetzt wird, das gemäß der Norm ein Fallgewicht von 5 kg verwendet. Dieses Gewicht wird mittels eines Pendels auf die Prallglasscheibe fallen gelassen. Die Aufprallenergie wird durch die Höhe des Pendels definiert und entspricht einer Stoßkraft von bis zu 7,5 kN, die von einem Kraftaufnehmer erfasst wird. Die Prüfung dient der Bestimmung des sogenannten Kraftabbaus, also der Fähigkeit des Prallschutzsystems, die Aufprallenergie zu absorbieren. Die Norm legt fest, dass das Kraftabbauverhalten durch den Vergleich der Spitzenkraft auf der Prallglasscheibe mit einer Referenzwand bestimmt wird. Die Differenz dieser Kräfte wird als prozentualer Kraftabbau angegeben und muss mindestens 50 % betragen. Es wird darauf geachtet, dass keine Risse, Brüche oder gefährlichen Verformungen an der Prallglasscheibe entstehen. Dieser Test gewährleistet, dass die Prallglasscheibe nachgiebig genug ist, um Verletzungsrisiken zu minimieren, und gleichzeitig den strengen Anforderungen der Norm entspricht.

Dieser Test stellt sicher, dass die Energie des Aufpralls größtenteils von der Prallglasscheibe absorbiert wird und die Scheibe ausreichend nachgiebig ist, um die Belastung abzufangen. Die Prallglasscheibe darf dabei keine Bruchstellen oder scharfen Kanten aufweisen, die eine Verletzungsgefahr darstellen könnten, und muss nach dem Test ein intaktes Erscheinungsbild aufweisen. Die Norm gewährleistet so, dass Prallschutzwände sowohl mechanisch belastbar als auch ausreichend nachgiebig sind, um Verletzungsrisiken und Schäden zu vermeiden. Der Ablauf des Tests ist detailliert geregelt und umfasst mehrere Aufprallpunkte, um eine gleichmäßige Belastbarkeit der gesamten Prallglasscheibe sicherzustellen. In einer weiteren Ausführungsform verfügt das Isolierglaselement über eine Prallglasscheiben-Randverklebung. Diese Prallglasscheiben-Randverklebung verbindet die Prallglasscheibe zumindest abschnittsweise mit der ersten oder der zweiten Glasscheibe.

Die Prallglasscheiben-Randverklebung gewährleistet eine sichere Verbindung der einzelnen Komponenten zumindest in Teilen des Randbereichs der Prallglasscheibe, ohne die gewünschte Entkopplung der Prallglasscheibe von den übrigen Glasschichten zu beeinträchtigen. Sie sorgt dafür, dass die Prallglasscheibe stabil gehalten wird, während sie gleichzeitig die Flexibilität des Systems aufrechterhält. Dies trägt dazu bei, mechanische Belastungen durch Anprallkräfte gezielt aufzunehmen und zu dämpfen, ohne dass die Last auf die anderen Glasschichten übertragen wird.

Darüber hinaus unterstützt die Prallglasscheiben-Randverklebung die schallabsorbierenden Eigenschaften des Isolierglaselements, indem sie als flexible Verbindung die Übertragung von Schwingungen und Schallwellen zwischen den Glasschichten weiter reduziert. Diese Konstruktion ist besonders vorteilhaft für Anwendungen in Sporträumen, Sporthallen oder ähnlichen Einrichtungen, in denen sowohl mechanische Belastbarkeit als auch eine optimierte Akustik gefordert werden.

In einer Ausführungsform ist das zweite Gasvolumen des Isolierglaselements an den vertikalen Rändern und/oder den horizontalen Rändern des Isolierglaselements zumindest abschnittsweise mit dem Außen- oder Innenraum des Gebäudes verbunden.

Durch diese Verbindung wird eine nahezu widerstandsfreie Luftströmung ermöglicht, die es erlaubt, Druckunterschiede zwischen dem zweiten Gasvolumen und dem Außen- oder Innenraum des Gebäudes effizient auszugleichen. Dies ist besonders bei Änderungen der Umgebungsbedingungen, wie Temperaturschwankungen oder Luftdruckveränderungen, von Vorteil, da dadurch mechanische Spannungen im Randbereich des Isolierglaselements vermieden werden können.

Die abschnittsweise Verbindung an den vertikalen Rändern und/oder den horizontalen Rändern trägt zudem dazu bei, das zweite Gasvolumen gezielt zu belüften, ohne die strukturelle Integrität oder die Funktionalität des Prallschutzsystems zu beeinträchtigen. Diese Konstruktion bietet sich insbesondere für großflächige Prallschutzwände an, bei denen eine dauerhafte Druckstabilität erforderlich ist, um sowohl die Entkopplung der Prallglasscheibe als auch deren schallabsorbierende Eigenschaften zu gewährleisten.

Das zweite Gasvolumen ist bevorzugt über den Prall-Abstandhalter kommunizierend mit dem Außen- oder Innenraum des Gebäudes verbunden. Alternativ oder zusätzlich ist das zweite Gasvolumen ist über die Prallglasscheiben-Randverklebung kommunizierend mit dem Außen- oder Innenraum des Gebäudes verbunden. Diese Verbindung ermöglicht einen kontinuierlichen Druckausgleich zwischen dem zweiten Gasvolumen und der Umgebung, wodurch mechanische Spannungen innerhalb des Isolierglaselements reduziert werden.

In einer weiteren Ausgestaltung ist der Prall-Abstandhalter balgartig ausgebildet, sodass Volumenänderungen des zweiten Gasvolumens ausgeglichen werden können. Diese balgartige Konstruktion ermöglicht eine flexible Anpassung an schnell auftretende Druckunterschiede und minimiert Belastungen im Bereich des Prall-Abstandhalters, ohne die Dichtigkeit oder Funktionalität zu beeinträchtigen.

Der Prall-Abstandhalter und/oder die Prallglasscheiben-Randverklebung umfasst bevorzugt Kanäle, die einen Volumenausgleich des zweiten Gasvolumens ermöglichen. Diese Kanäle bieten eine kontrollierte Verbindung zwischen dem zweiten Gasvolumen und der Umgebung, um eine effiziente Druckregulierung zu gewährleisten und eine gleichmäßige Belastungsverteilung sicherzustellen.

Durch die Kanäle ist das zweite Gasvolumen bevorzugt nur nahezu hermetisch dicht, also nicht vollständig dicht, um langsame Volumenänderungen aufgrund von Luftdruckänderungen und/oder Temperaturschwankungen ausgleichen zu können. Diese Dichtigkeit gewährleistet eine kontrollierte und langanhaltende Funktion des Systems, ohne dass äußere Einflüsse die Stabilität und/oder die akustischen und thermischen Eigenschaften beeinträchtigen.

An den Kanälen des Prall-Abstandhalters sind vorzugsweise Filter vorgesehen, um zu verhindern, dass Partikel durch Volumenänderungen des zweiten Gasvolumens in den zweiten Innenraum eingetragen werden. Die Filter schützen das System vor Verunreinigungen, die die Funktionalität des Isolierglaselements beeinträchtigen könnten, und tragen zur Langlebigkeit der Konstruktion bei.

Der Filter umfasst bevorzugt eine semipermeable Membran, die in eine Richtung, vorzugsweise von außen nach innen, nicht feuchtigkeitsdurchlässig ist. Diese Membran verhindert das Eindringen von Feuchtigkeit in das zweite Gasvolumen und schützt die Isolierglasscheibe vor Beschädigungen durch Kondensation, während sie den Volumenausgleich weiterhin erlaubt.

Der Prall-Abstandhalter ist bevorzugt in einem entspannten Zustand nach innen, in den Innenraum des zweiten Gasvolumens, ausgebildet, um im Falle einer schnellen Volumenänderung des zweiten Gasvolumens zusammengedrückt und/oder nach außen gedrückt zu werden. Diese Konstruktion ermöglicht eine schnelle Anpassung an plötzliche Druckänderungen, beispielsweise bei einem Anprall, ohne dass das Isolierglaselement beschädigt wird. Diese Konstruktion erhöht außerdem die Nachgiebigkeit der Prallscheibe.

Das Isolierglaselement umfasst bevorzugt Absorber, die dazu eingerichtet sind, Feuchtigkeit aus dem zweiten Innenraum zu absorbieren. Die Absorber sind vorzugsweise auswechselbar und/oder regenerierbar, wodurch eine langfristige Funktionalität des Systems gewährleistet wird. Diese Feuchtigkeitsregulierung schützt vor Kondensationsbildung und verlängert die Lebensdauer des Isolierglaselements.

In einer weiteren Ausgestaltung umfasst das Isolierglaselement mindestens eine weitere Glasscheibe, die parallel zu der ersten und zweiten Glasscheibe angeordnet ist. Diese weitere Glasscheibe kann an der ersten oder zweiten Glasscheibe angebracht sein und die Außen- oder Innenseite des Isolierglaselements bilden. Sie verfügt über einen eigenen umlaufenden Abstandhalter im Randbereich oder ist über eine Folie oder eine andere Verklebung mit der ersten oder zweiten Glasscheibe verbunden. Diese Ausgestaltung ermöglicht eine flexible Anpassung an spezifische Anforderungen, wie beispielsweise den Einsatz als Dreifachverglasung.

In einer weiteren Ausgestaltung verfügt das Isolierglaselement über eine beliebige Anzahl weiterer Glasscheiben, um es als Dreifachverglasung oder Mehrfachverglasung und/oder als Verbundscheiben auszugestalten. Diese Vielseitigkeit ermöglicht es, das Isolierglaselement an erhöhte Anforderungen in Bezug auf Isolierung, Sicherheit und Akustik anzupassen.

Der Kern der Erfindung liegt in der Schaffung eines schützenden Systems, bestehend aus einer Prallglasscheibe, die über einen Prall-Abstandhalter und ein damit verbundenes, belüftetes zweites Gasvolumen mechanisch von einer Basis-Verglasungseinheit entkoppelt ist. Für den Fachmann ist offensichtlich, dass die spezifische Ausgestaltung dieser Basis-Verglasungseinheit für die Funktion der erfindungsgemäßen Schutzvorrichtung sekundär ist. Die vorteilhaften Eigenschaften, insbesondere die Absorption von Anprallkräften bzw. Reduktion der Kräfte auf die anprallende Person und die zusätzliche Schalldämpfung, werden unabhängig von der Bauart der geschützten Verglasung erzielt. Daher kann die Basis-Verglasungseinheit alternativ zu dem beschriebenen Isolierglaselement auch durch andere Verglasungstypen gebildet werden, wie beispielsweise eine Brandschutzverglasung, eine Verbundsicherheitsverglasung (VSG) oder eine beliebige andere transparente oder transluzente Bauplatte, die durch die erfindungsgemäße Anordnung ergänzt werden soll. Unter einer Brandschutzverglasung wird eine Bauart von Glas verstanden, die dazu dient, die Ausbreitung von Feuer, Rauch und heißer Gase für einen definierten Zeitraum zu verhindern. Je nach Anforderung und Klassifizierung wird zwischen verschiedenen Feuerwiderstandsklassen unterschieden, die beispielsweise in europäischen Normen wie der EN 13501-2 festgelegt sind.

Ein weiterer Aspekt der Erfindung betrifft ein Gebäude, das mit einem Isolierglaselement der beschriebenen Art ausgestattet ist. Das Isolierglaselement ist in einer Gebäude-Fassade oder einer Gebäude-Innenraumgestaltung integriert und bietet neben seinen thermischen und/oder akustischen Eigenschaften zusätzliche mechanische Funktionen, wie beispielsweise die Aufnahme von Anprallkräften in Sporträumen oder Hallen.

Durch die Integration des Isolierglaselements in das Gebäude wird eine transparente und gleichzeitig funktionale Abgrenzung geschaffen, die sowohl ästhetischen als auch sicherheitstechnischen Anforderungen gerecht wird. Insbesondere für Anwendungen, bei denen eine Reduktion der Einwirkung auf eine anprallende Person und mechanische Belastbarkeit erforderlich sind, wie in Sporthallen oder öffentlichen Räumen, bietet diese Konstruktion erhebliche Vorteile.

In einer weiteren Ausführungsform des Gebäudes sind mindestens zwei der Isolierglaselemente unmittelbar benachbart zueinander angeordnet. Diese Anordnung ermöglicht die Realisierung von großflächigen Fassaden oder Raumabgrenzungen, ohne dass zusätzliche Rahmenstrukturen erforderlich sind.

Die direkte Nachbarschaft der Isolierglaselemente sorgt für eine homogene und transparente Oberfläche, die optische Unterbrechungen minimiert und ein ästhetisch ansprechendes Design ermöglicht. Gleichzeitig können die Eigenschaften der einzelnen Isolierglaselemente - wie die Entkopplung der Prallglasscheibe und die damit verbundene Schallabsorption - nahtlos auf größere Flächen ausgeweitet werden.

Diese Bauweise ist besonders geeignet für moderne Architekturlösungen, bei denen großformatige Verglasungen mit höchsten Anforderungen an Akustik, Sicherheit und Stabilität gefragt sind, beispielsweise in Sportstätten, Museen oder anderen öffentlichen Gebäuden.

Weitere Vorteile und Aspekte der Erfindung ergeben sich aus den Ansprüchen und aus der nachfolgenden Beschreibung von bevorzugten Ausführungsbeispielen der Erfindung, die nachfolgend anhand der Figuren erläutert sind.
Fig. 1 zeigt eine perspektivische Seitenansicht eines ersten Ausführungsbeispiels eines erfindungsgemäßen Isolierglaselements 100.
Fig. 2 zeigt eine Schnittdarstellung in einer horizontalen Schnittebene durch das Isolierglaselement 100 gemäß Fig. 1.
Fig. 3 zeigt das Isolierglaselement 100 aus Fig. 1 und 2 im komprimierten Zustand.
Fig. 4 zeigt eine Schnittdarstellung eines weiteren Ausführungsbeispiels eines erfindungsgemäßen Isolierglaselements 200.
Fig. 5 zeigt eine Schnittdarstellung eines weiteren Ausführungsbeispiels eines erfindungsgemäßen Isolierglaselements 300.
Fig. 6 zeigt eine Schnittdarstellung eines weiteren Ausführungsbeispiels eines erfindungsgemäßen Isolierglaselements 400.

Die Figuren 1 bis 3 zeigen ein erstes Ausführungsbeispiel eines erfindungsgemäßen Isolierglaselements 100 für eine Gebäude-Fassade oder eine Gebäude-Innenraumgestaltung. Dieses besteht aus einer ersten Glasscheibe 12, die die Außenseite bildet, und einer zweiten Glasscheibe 14, die parallel zur ersten Glasscheibe 12 angeordnet ist. Zwischen der ersten Glasscheibe 12 und der zweiten Glasscheibe 14 ist ein Abstandhalter 18 im Randbereich angeordnet, der die beiden Glasscheiben 12, 14 voneinander beabstandet.

Eine Randverklebung 16 verbindet die erste Glasscheibe 12, die zweite Glasscheibe 14 und den Abstandhalter 18 miteinander und definiert einen ersten Innenraum 20, der ein abgeschlossenes Gasvolumen umfasst. Parallel zur zweiten Glasscheibe 14 ist eine Prallglasscheibe 60 angeordnet, die über einen Prall-Abstandhalter 62 an den vertikalen Seiten des Isolierglaselements 100 mit der zweiten Glasscheibe 14 verbunden ist.

Der zwischen der zweiten Glasscheibe 14 und der Prallglasscheibe 60 gebildete zweite Innenraum 64 enthält ein zweites Gasvolumen. Dieses Gasvolumen ist abschnittsweise über Kanäle 68 im Prall-Abstandhalter 62 mit dem Außen- oder Innenraum des Gebäudes kommunizierend verbunden.

Zusätzlich ist in diesem Ausführungsbeispiel an den horizontalen Enden oben und unten der Prallglasscheibe 60 eine Prallglasscheiben-Randverklebung 70 vorgesehen. Diese umfasst einen nicht dargestellten Abstandhalter, wie er zwischen der ersten und zweiten Glasscheibe 12, 14 zu finden ist. Er verbindet die zweite Glasscheibe 14 und die Prallglasscheibe 60 miteinander und sorgt für eine sichere mechanische Verbindung.

Der Schnitt in Fig. 2 ist durch die in Fig. 1 angedeutete Schnittebene 2 gelegt. Er verdeutlicht die Anordnung der ersten Glasscheibe 12, der zweiten Glasscheibe 14 und der Prallglasscheibe 60. Der Abstand 66 zwischen der zweiten Glasscheibe 14 und der Prallglasscheibe 60 wird im Ruhezustand durch den Prall-Abstandhalter 62 aufrechterhalten, wodurch der zweite Innenraum 64 gebildet wird.

Die Kanäle 68 die in diesem Ausführungsbeispiel im Prall-Abstandhalter 62 eingebracht sind ermöglichen den Druckausgleich des zweiten Gasvolumens mit der Umgebung. Diese Kanäle 68 ermöglichen einen im Vergleich zu einem Aufprall auf die Prallglasscheibe 60 beispielsweise durch einen Ball einen verhältnismäßig langsamen Volumenausgleich, insbesondere bei Druckänderungen oder Temperaturveränderungen, und verhindern mechanische Spannungen im System.

Die balgartige Ausbildung des Prall-Abstandhalters 62 ermöglicht dabei eine flexible Anpassung an Volumenänderungen des zweiten Gasvolumens insbesondere bei schlagartigen Druckänderungen. Im entspannten Zustand ist der Prall-Abstandhalter 62 nach innen in den Innenraum 64 des zweiten Gasvolumens ausgelegt. Bei schnellen Volumenänderungen, beispielsweise durch mechanische Belastungen, kann der Prall-Abstandhalter 62 zusammengedrückt oder nach außen gedrückt werden, um den Druck effektiv auszugleichen.

Die Prallglasscheiben-Randverklebung 70 an den horizontalen Enden stabilisiert die Verbindung der Prallglasscheibe 60 mit der zweiten Glasscheibe 14, ohne deren Entkopplung zu beeinträchtigen.

Fig. 3 zeigt das Isolierglaselement 100 aus Fig. 1 und 2 im komprimierten Zustand. Diese Darstellung verdeutlicht die Funktion des balgartigen Prall-Abstandhalters 62, die einen schnellen Volumenausgleich des zweiten Gasvolumens ermöglichen. Der Abstand 66 ist in diesem Zustand im Vergleich zum entspannten Zustand in Fig. 2 deutlich verringert.

Durch die mechanische Belastung wird der Prall-Abstandhalter 62 in den Innenraum 64 des zweiten Gasvolumens gedrückt, was den Druckanstieg begrenzt und die mechanische Entkopplung der Prallglasscheibe 60 von der ersten und zweiten Glasscheibe 12, 14 sicherstellt.

Fig. 4 zeigt eine Schnittdarstellung eines weiteren Ausführungsbeispiels eines erfindungsgemäßen Isolierglaselements 200, das ähnlich zum in Fig. 2 dargestellten Isolierglaselement 100 aufgebaut ist, jedoch zusätzlich eine weitere Glasscheibe 22 umfasst.

Die weitere Glasscheibe 22 ist zwischen der ersten Glasscheibe 12 und der zweiten Glasscheibe 14 angeordnet. Sie bildet zusammen mit der zweiten Glasscheibe 14 einen weiteren Innenraum 28, der durch einen umlaufenden Abstandhalter 26 und eine Randverklebung 24 begrenzt ist. Der zusätzliche Innenraum 28 ermöglicht eine verbesserte thermische Isolierung und erweitert die Funktionalität des Isolierglaselements 200, insbesondere bei Anwendungen, bei denen höhere Anforderungen an die Isolierleistung gestellt werden.

Die erste Glasscheibe 12, die zweite Glasscheibe 14 und die weitere Glasscheibe 22 sind jeweils über ihre Abstandhalter 18, 26 und die Randverklebungen 16, 24 miteinander verbunden. Zwischen der zweiten Glasscheibe 14 und der Prallglasscheibe 60 wird wie in den vorhergehenden Figuren ein zweiter Innenraum 64 gebildet, der durch den Prall-Abstandhalter 62 aufrechterhalten wird.

In diesem Ausführungsbeispiel sind jedoch keine Kanäle 68 im Prall-Abstandhalter 62 dargestellt. Diese können abhängig von den Anforderungen vorhanden sein oder nicht. Die mechanische Entkopplung der Prallglasscheibe 60 von der ersten Glasscheibe 12, der zweiten Glasscheibe 14 und der weiteren Glasscheibe 22 bleibt dennoch erhalten, wobei die zusätzlichen thermischen Vorteile der weiteren Glasscheibe 22 realisiert werden.

Fig. 5 zeigt eine Schnittdarstellung eines weiteren Ausführungsbeispiels eines erfindungsgemäßen Isolierglaselements 300, das in seinem Aufbau dem in Fig. 4 dargestellten Isolierglaselement 200 ähnlich ist. Der Hauptunterschied liegt in der Anordnung einer zusätzlichen weiteren Glasscheibe 30, die mit einer Folie 32 auf der ersten Glasscheibe 12 nach außen hin weisend verbunden ist, wodurch eine sogenannte Verbundscheibe gebildet wird.

Die erste Glasscheibe 12 und die weitere Glasscheibe 30 sind durch die Folie 32 dauerhaft miteinander verbunden. Diese Verbundscheibe erhöht die mechanische Stabilität der Außenseite des Isolierglaselements 300 und bietet zusätzlichen Schutz, beispielsweise gegen mechanische Einwirkungen oder Einbruchversuche. Gleichzeitig bleibt die optische Transparenz des Isolierglaselements 300 erhalten.

Der restliche Aufbau des Isolierglaselements 300 entspricht dem in Fig. 4 dargestellten. Zwischen der weiteren Glasscheibe 22 und der zweiten Glasscheibe 14 wird ein weiterer Innenraum 28 gebildet, der durch einen umlaufenden Abstandhalter 26 und eine Randverklebung 24 begrenzt ist. Die zweite Glasscheibe 14 und die Prallglasscheibe 60 definieren weiterhin den zweiten Innenraum 64, der durch den Prall-Abstandhalter 62 gestützt wird.

In diesem Ausführungsbeispiel sind wie in Fig. 4 keine Kanäle 68 im Prall-Abstandhalter 62 dargestellt. Die mechanische Entkopplung der Prallglasscheibe 60 von den übrigen Glasschichten sowie die thermischen und schallabsorbierenden Eigenschaften des Isolierglaselements 300 bleiben jedoch unverändert erhalten.

Fig. 6 zeigt eine Schnittdarstellung eines weiteren Ausführungsbeispiels eines erfindungsgemäßen Isolierglaselements 400, das im Wesentlichen dem in Fig. 5 dargestellten Isolierglaselement 300 entspricht. Der Unterschied liegt in der Anordnung einer zusätzlichen weiteren Glasscheibe 34, die auf der zweiten Glasscheibe 14 zur Prallglasscheibe 60 hin angeordnet ist. Die weitere Glasscheibe 34 ist mittels einer Folie 36 fest mit der zweiten Glasscheibe 14 verbunden, wodurch eine zusätzliche Verbundscheibe gebildet wird.

Durch die weitere Glasscheibe 34 und die Folie 36 wird die Stabilität und Funktionalität der zweiten Glasschicht des Isolierglaselements 400 erhöht. Dies verbessert insbesondere den Widerstand gegen äußere Belastungen wie z.B. Windlasten, erhöht den Widerstand gegen Einbruch oder mechanische Einwirkungen, die auf die Außenseite und/oder Innenseite des Isolierglaselements 400 wirken können, beispielsweise durch Anprallkräfte, während die Eigenschaften der Prallglasscheiben erhalten bleiben.

Der restliche Aufbau des Isolierglaselements 400 bleibt identisch zu Fig. 5. Zwischen der ersten Glasscheibe 12 und der weiteren Glasscheibe 30, die durch die Folie 32 miteinander verbunden sind, wird eine Verbundscheibe an der Außenseite gebildet. Zwischen der weiteren Glasscheibe 22 und der zweiten Glasscheibe 14 befindet sich der weitere Innenraum 28, der durch den umlaufenden Abstandhalter 26 und die Randverklebung 24 begrenzt ist. Die zweite Glasscheibe 14 und die Prallglasscheibe 60 definieren weiterhin den zweiten Innenraum 64, der durch den Prall-Abstandhalter 62 gestützt wird.

Auch in diesem Ausführungsbeispiel sind keine Kanäle 68 im Prall-Abstandhalter 62 dargestellt. Dennoch bleibt die mechanische Entkopplung der Prallglasscheibe 60 von den übrigen Glasschichten bestehen, sodass das Isolierglaselement 400 weiterhin hohe thermische, akustische und mechanische Leistungen erbringt.

### Bezugszeichenliste

- 100, 200, 300, 400: Isolierglaselement
- 12: Erste Glasscheibe
- 14: Zweite Glasscheibe
- 16, 24: Randverklebung
- 18, 26: Abstandhalter
- 20: Erster Innenraum
- 22, 30, 34: Weitere Glasscheibe
- 28: Weiterer Innenraum
- 32, 36: Folie
- 60: Prallglasscheibe
- 62: Prall-Abstandhalter
- 64: Zweiter Innenraum
- 66: Abstand
- 68: Kanäle
- 70: Prallglasscheiben-Randverklebung

## Patentansprüche

1. Isolierglaselement (100, 200, 300, 400) für eine Gebäude-Fassade oder eine Gebäude-Innenraumgestaltung, mit den folgenden Merkmalen:
a. das Isolierglaselement (100, 200, 300, 400) verfügt über eine erste Glasscheibe (12), die eine Außenseite bildet, und
b. das Isolierglaselement (100, 200, 300, 400) verfügt über eine parallel zu der ersten Glasscheibe (12) angeordnete zweite Glasscheibe (14), die eine Innenseite bildet, und
c. das Isolierglaselement (100, 200, 300, 400) verfügt über einen umlaufenden Abstandhalter (18), der in einem Randbereich zwischen der ersten und zweiten Glasscheibe (12, 14) angeordnet ist und diese voneinander beabstandet, und
d. das Isolierglaselement (100, 200, 300, 400) verfügt über eine Randverklebung (16), die den Abstandhalter (18), die erste und zweite Glasscheibe (12, 14) miteinander verbindet, und
e. die erste Glasscheibe (12), die zweite Glasscheibe (14) und der Abstandhalter (18) definieren einen ersten Innenraum (20), der ein abgeschlossenes Gasvolumen umfasst,
**gekennzeichnet durch** die zusätzlichen Merkmale:
f. das Isolierglaselement (100, 200, 300, 400) verfügt über eine Prallglasscheibe (60), die parallel zu der ersten und zweiten Glasscheibe (12, 14) angeordnet ist, und
g. das Isolierglaselement (100, 200, 300, 400) verfügt über einen Prall-Abstandhalter (62), der in einem Randbereich zwischen der ersten oder zweiten Glasscheibe (12, 14) und der Prallglasscheibe (60) zumindest abschnittsweise angeordnet ist, und
h. die erste Glasscheibe (12) oder die zweite Glasscheibe (14) mit der Prallglasscheibe (60) und dem Prall-Abstandhalter (62) einen zweiten Innenraum (64) definieren, der ein zweites Gasvolumen umfasst, und
i. das zweite Gasvolumen ist zumindest abschnittsweise kommunizierend mit einem Außen oder Innenraum des Gebäudes verbunden.

2. Isolierglaselement (100, 200, 300, 400) nach Anspruch 1, mit dem folgenden weiteren Merkmal:
das Isolierglaselement (100, 200, 300, 400) verfügt über eine Prallglasscheiben-Randverklebung (70), die die Prallglasscheibe (60) zumindest abschnittsweise mit der ersten oder der zweiten Glasscheibe (12, 14) verbindet.

3. Isolierglaselement (100, 200, 300, 400) nach einem der vorhergehenden Ansprüche 1 oder 2, mit dem folgenden weiteren Merkmal:
das zweite Gasvolumen ist an den vertikalen Rändern des Isolierglaselements (100, 200, 300, 400) zumindest abschnittsweise kommunizierend mit dem Außen oder Innenraum des Gebäudes verbunden.

4. Isolierglaselement (100, 200, 300, 400) nach einem der vorhergehenden Ansprüche, mit dem folgenden weiteren Merkmal:
das zweite Gasvolumen ist über einen Prall-Abstandhalter (62) kommunizierend mit dem Außen oder Innenraum des Gebäudes verbunden.

5. Isolierglaselement (100, 200, 300, 400) nach Anspruch 4, mit dem folgenden weiteren Merkmal:
der Prall-Abstandhalter (62) ist balgartig ausgebildet, sodass Volumenänderungen des zweiten Gasvolumens ausgeglichen werden können.

6. Isolierglaselement (100, 200, 300, 400) nach einem der vorhergehenden Ansprüche 4 oder 5, mit dem folgenden weiteren Merkmal:
der Prall-Abstandhalter (62) und/oder die Prallglasscheiben-Randverklebung (70) umfasst Kanäle (68), die einen Volumenausgleich des zweiten Gasvolumens ermöglichen.

7. Isolierglaselement (100, 200, 300, 400) nach einem der vorhergehenden Ansprüche 4 bis 6, mit dem folgenden weiteren Merkmal:
an den Kanälen (68) des Prall-Abstandhalters (62) und/oder der Prallglasscheiben-Randverklebung (70) sind Filter vorgesehen, um zu verhindern, dass Partikel durch Volumenänderungen des zweiten Gasvolumens in den zweiten Innenraum (64) eingetragen werden.

8. Isolierglaselement (100, 200, 300, 400) nach Anspruch 6, mit dem folgenden weiteren Merkmal:
der Filter umfasst eine semipermeable Membran, die in eine Richtung, vorzugsweise von außen nach innen, nicht feuchtigkeitsdurchlässig ist.

9. Isolierglaselement (100, 200, 300, 400) nach einem der vorhergehenden Ansprüche 4 bis 8, mit dem folgenden weiteren Merkmal:
der Prall-Abstandhalter (62) ist in einem entspannten Zustand nach innen, in den Innenraum des zweiten Gasvolumens (64), ausgebildet, um im Falle einer schnellen Volumenänderung des zweiten Gasvolumens zusammengedrückt und/oder nach außen gedrückt zu werden.

10. Isolierglaselement (100, 200, 300, 400) nach einem der vorhergehenden Ansprüche, mit dem folgenden weiteren Merkmal:
das Isolierglaselement (100, 200, 300, 400) umfasst einen Absorber, die dazu eingerichtet sind, Feuchtigkeit aus dem zweiten Innenraum (64) zu absorbieren, wobei die Absorber vorzugsweise auswechselbar und/oder regenerierbar sind.

11. Isolierglaselement (100, 200, 300, 400) nach einem der vorhergehenden Ansprüche, mit den folgenden weiteren Merkmalen:
a. Das Isolierglaselement (100, 200, 300, 400) umfasst mindestens eine weitere Glasscheibe (22), die parallel zu der ersten und zweiten Glasscheibe (12, 14) angeordnet ist, und
b. an der ersten oder der zweiten Glasscheibe (12, 14) angeordnet ist, sodass diese weitere Glasscheibe (22) die Außen oder Innenseite des Isolierglaselements (100, 200, 300, 400) bildet, wobei die weitere Glasscheibe (22) über einen eigenen umlaufenden Abstandhalter (26) verfügt, der in einem Randbereich zwischen der ersten oder zweiten Glasscheibe (12, 14) und der weiteren Glasscheibe (22) angeordnet ist und diese voneinander beabstandet, und wobei die weitere Glasscheibe (22) über eine Randverklebung (24) mit der ersten und/oder zweiten Glasscheibe (12, 14) verbunden ist, oder
c. über eine Folie (32) oder einer anderen Verklebung mit der ersten oder der zweiten Glasscheibe (12, 14) verbunden ist.

12. Isolierglaselement (100, 200, 300, 400) nach einem der vorhergehenden Ansprüche, mit dem folgenden weiteren Merkmal:
das Isolierglaselement (100, 200, 300, 400) verfügt über eine beliebige Anzahl weiterer Glasscheiben (22, 30, 34), um das Isolierglaselement (100, 200, 300, 400) als Dreifachverglasung oder Mehrfachverglasung und/oder als Verbundscheiben auszugestalten.

13. Isolierglaselement (100, 200, 300, 400) nach einem der vorhergehenden Ansprüche, mit dem folgenden weiteren Merkmal:
das zweite Gasvolumen ist nahezu hermetisch dicht, um langsame Volumenänderungen aufgrund von Luftdruckänderungen und/oder Temperaturschwankungen ausgleichen zu können.

14. Isolierglaselement (100, 200, 300, 400) nach einem der vorhergehenden Ansprüche, mit dem folgenden weiteren Merkmal:
mindestens eine der Glasscheiben, ausgewählt aus der Gruppe bestehend aus der ersten Glasscheibe (12), der zweiten Glasscheibe (14) und der Prallglasscheibe (60), ist als Brandschutzverglasung ausgebildet.

15. Gebäude mit einem Isolierglaselement (100, 200, 300, 400) nach einem der Ansprüche 1 bis 13.

16. Gebäude nach Anspruch 14, mit dem folgenden weiteren Merkmal:
mindestens zwei der Isolierglaselemente (100, 200, 300, 400) sind unmittelbar benachbart zueinander angeordnet.
